# EUROPÄISCHE PATENTSCHRIFT

(11) **EP 1 911 878 B1**
(45) Veröffentlichungstag und Bekanntmachung des Hinweises auf die Patenterteilung: **31.03.2010**
(21) Anmeldenummer: 07118009.5
(22) Anmeldetag: 08.10.2007
(51) Int. Cl.: D21F 1/02, D21F 1/00

(54) **Stoffauflauf**
Headbox
Caisse de tête

(30) Priorität: 13.10.2006 DE 102006049020
(43) Veröffentlichungstag der Anmeldung: 16.04.2008
(73) Patentinhaber: Voith Patent GmbH, 89522 Heidenheim (DE)
(72) Erfinder: Ruf, Wolfgang, 89542 Herbrechtingen (DE); Schlieckau, Torben, 89522 Heidenheim (DE); Häußler, Markus, 89428 Landshausen (DE); Lehleiter, Klaus, 89555 Steinheim (DE)

(56) Entgegenhaltungen:
- EP-A- 1 568 820
- DE-A1- 3 047 998
- DE-A1- 4 005 147
- DE-A1-102004 047 879
- DE-C1- 4 323 050

## Beschreibung

Die Erfindung betrifft einen Stoffauflauf für eine Maschine zur Herstellung einer Faserstoffbahn, insbesondere Papier- oder Kartonbahn, mit einer Düse zur Erzeugung eines Suspensionsstrahles, die eine mit einer Blende versehene erste Lippe und eine dieser gegenüberliegende zweite Lippe umfasst, wobei zwischen den beiden Düsenlippen ein Düsenkanal definiert und die Blende im Bereich der Düsenaustrittsöffnung vorgesehen ist, wobei die zweite Düsenlippe einen zur Mittenebene des Düsenkanals hin vorspringenden Versatz aufweist, wobei der Versatz in Richtung des Suspensionsstrahles betrachtet zweckmäßigerweise vor oder nach der Blende beginnt und wobei sich der Versatz in Richtung des Suspensionsstrahls betrachtet über das mit der Blende versehene Ende der ersten Düsenlippe hinaus erstreckt.

Ein solcher Stoffauflauf der eingangs genannten Art ist beispielsweise aus dem Document DE 30 47 998 A1 bekannt.

Ferner offenbaren die Dokumente EP 1 568 820 A1, DE 43 23 050 C1 und DE 40 05 147 A1 jeweils einen Stoffauflauf für eine Maschine zur Herstellung einer Faserstoffbahn, insbesondere Papier- oder Kartonbahn, mit einer Düse zur Erzeugung eines Suspensionsstrahles. Die jeweilige Düse umfasst eine mit einer Blende versehene erste Lippe und eine dieser gegenüberliegende zweite Lippe, wobei zwischen den beiden Düsenlippen ein Düsenkanal definiert und die Blende im Bereich der Düsenaustrittsöffnung vorgesehen ist.

Das Dokument DE 10 2004 047 879 A1 offenbart einen Stoffauflauf einer Maschine zur Herstellung einer Faserstoffbahn aus mindestens einer Faserstoffsuspension, mit einer eine obere Düsenwand und eine untere Düsenwand sowie zwei Seitenwände aufweisenden, sich zu einem Auslauf verjüngenden und einen von der Faserstoffsuspension durchströmten Innenraum aufweisenden Stoffauflaufdüse. An der oberen Düsenwand ist auslaufseitig eine mittels mehrerer Elemente verschiebbare und sich über die Maschinenbreite erstreckende Blende angeordnet. Die Blende weist eine von der mindestens einen Faserstoffsuspension berührte Hauptfläche auf, die parallel zur Innenfläche der oberen Düsenwand verläuft. Überdies kann die Blende einen Blendenvorstand im Bereich von -2 bis +6 mm, vorzugsweise im Bereich von -0,5 bis +2,5 mm, insbesondere im Bereich von -0,5 bis 0 mm oder im Bereich von 0 bis +2,5 mm, aufweisen.

Eine der beiden Düsenlippen eines Stoffauflaufs ist üblicherweise in Strömungsrichtung glatt und über die an der gegenüberliegenden Düsenlippe vorgesehene Blende überstehend. Die glatte Form sorgt dafür, dass es zu keiner Strahlkontraktion und damit Suspensionsbeschleunigung kommt.

Im Gegensatz dazu wird auf der Blendenseite des Stoffauflaufs der Suspensionsstrahl kontrahiert und die Suspension entsprechend beschleunigt, wodurch sich hinsichtlich Geschwindigkeit und Turbulenz unterschiedliche Strömungszustände auf der Ober- und Unterseite des Suspensionsstrahls und schließlich auch im Papier ergeben. Hierdurch können verschieden starke Orientierungen in der z-Richtung der Faserstoffbahn erzeugt werden. Die Folge können Curl-Erscheinungen (Rollneigung) zum Beispiel im Kopierpapier oder andere Flachlagenprobleme (Cockling, Fluting) sein.

Die entsprechenden Verhältnisse bei einem derartigen bekannten Stoffauflauf ergeben sich aus der Figur 1, in der auch die Strahlkonstraktion "K" des Suspensionsstrahls 16 dargestellt ist.

Danach liegt einer mit einer Blende versehenen ersten Düsenlippe 12 eine glatte zweite Düsenlippe 14 gegenüber. Die Blende 10 steht zur gegenüberliegenden zweiten Düsenlippe 14 hin vor, so dass auf der Blendenseite des Stoffauflaufs der Suspensions- oder Stoffstrahl 16 kontrahiert und die Suspension entsprechend beschleunigt wird.

Der Erfindung liegt die Aufgabe zugrunde, einen verbesserten Stoffauflauf der eingangs genannten Art zu schaffen, bei dem der erzeugte Suspensionsstrahl im Hinblick auf Geschwindigkeit und Turbulenz in Dicken- oder z-Richtung eine größere Symmetrie besitzt, wodurch die Qualität des Endproduktes und insbesondere die Flachlage verbessert wird. Zudem soll in z-Richtung eine teilweise Steuerung der Profilierung möglich sein, falls ein symmetrisches Papier noch nicht optimal für den Einsatzfall ist.

Bezüglich des Stoffauflaufs der eingangs genannten Art wird diese Aufgabe erfindungsgemäß dadurch gelöst, dass wobei die zweite Düsenlippe einen zur Mittenebene des Düsenkanals hin vorspringenden Versatz aufweist, wobei in Richtung des Suspensionsstrahles betrachtet der vor der Blende liegende Abschnitt des Versatzes kürzer ist als der hinter der Blende liegende Abschnitt des Versatzes.

Durch den Versatz wird der Suspensionsstrahl auf der betreffenden Seite kontrahiert und beschleunigt, so dass er in Bezug auf Turbulenz und Geschwindigkeit zumindest eine ähnliche Charakteristik wie auf der Blendenseite erhält.

Bevorzugt ist in der Ebene der Düsenaustrittsöffnung oder in einer dazu parallelen Ebene betrachtet der Abstand zwischen dem Versatz und der Mittelebene des Düsenkanals zumindest im Wesentlichen gleich groß wie der Abstand zwischen der Blende und der Mittelebene des Düsenkanals.

In der Ebene der Düsenaustrittsöffnung oder in einer dazu parallelen Ebene betrachtet kann also der Versatz gegenüber der Ebene der an den Düsenkanal angrenzenden Fläche der zweiten Düsenlippe vorteilhafterweise um einen Betrag vorstehen, der im Bereich des Betrages liegt, um den die Blende gegenüber der an den Düsenkanal angrenzenden Fläche der ersten Düsenlippe vorsteht.

Dabei stehen der Versatz und die Blende, das heißt die Blendenkante vorteilhafterweise jeweils um einen Betrag im Bereich von etwa 0,2 bis etwa 0,6 mm, bevorzugt um einen Betrag im Bereich von etwa 0,5 bis 0,3 mm vor.

Von Vorteil ist insbesondere auch, wenn der Übergang zwischen der an den Düsenkanal angrenzenden Fläche der zweiten Düsenlippe und dem Versatz gerundet ist. Indem die Geometrie des Versatzes bevorzugt als Kurve ohne scharfe Kanten ausgeführt ist, werden eine Strömungsablösung von der betreffenden Düsenwand und demzufolge Ablagerungen und Strahlstörungen vermieden.

Der erfindungsgemäße Stoffauflauf ist mit Vorteil insbesondere als Einschichtstoffauflauf und für holzfreie Papiere einsetzbar.

Er ist mit besonderem Vorteil insbesondere bei GapFormern einsetzbar, bei denen die Blattstruktur durch die Geschwindigkeitsunterschiede der Stoffsuspension auf verschiedenen Radien um gebogene Elemente beeinflusst wird, um eine symmetrische oder beliebig gesteuerte Faserorientierungszweiseitigkeit zu erreichen.

Demzufolge kann insbesondere ein Papier erzeugt werden, welches nach dem Kopieren nur noch eine sehr geringe Rollneigung besitzt.

Der erzeugte Suspensionsstrahl kann bezüglich der Geschwindigkeit und Turbulenz in der Dicke oder in z-Richtung symmetrischer gemacht werden, wodurch die Papierqualität entsprechend verbessert und insbesondere eine Flachlage erzeugt werden kann. Sofern ein symmetrisches Papier noch nicht optimal für den Einsatzfall sein sollte, kann aufgrund der erfindungsgemäßen Lösung die Profilierung in z-Richtung teilweise gesteuert werden.

Die Erfindung wird im Folgenden anhand von Ausführungsbeispielen unter Bezugnahme auf die Zeichnung näher erläutert; in dieser zeigen:
- Figur 1: eine schematische Teildarstellung eines herkömmlichen Stoffauflaufs; und
- Figur 2: eine schematische Teildarstellung einer beispielhaften Ausführungsform eines erfindungsgemäßen Stoffauflaufs.

Figur 2 zeigt in schematischer Teildarstellung eine beispielhafte Ausführungsform eines erfindungsgemäßen Stoffauflaufs 18 für eine Maschine zur Herstellung einer Faserstoffbahn, insbesondere Papier- oder Kartonbahn.

Der Stoffauflauf 18 umfasst eine Düse 20 zur Erzeugung eines Suspensionsstrahles, die eine mit einer Blende 22 versehene erste Lippe 24 und eine dieser gegenüberliegende zweite Lippe 26 aufweist. Zwischen den beiden Düsenlippen 24, 26 ist ein Düsenkanal 28 definiert. Die Blende 22 ist im Bereich der Düsenaustrittsöffnung 30 vorgesehen.

Wie anhand der Figur 2 zu erkennen ist, weist die zweite Düsenlippe 26 eine zur Mittenebene 32 des Düsenkanals 28 hin vorspringenden Versatz 34 auf.

In der Ebene der Düsenaustrittsöffnung 30 oder in einer dazu parallelen Ebene betrachtet ist der Abstand zwischen dem Versatz 34 und der Mittenebene 32 des Düsenkanals 28 zumindest im Wesentlichen vorzugsweise gleich groß wie der Abstand zwischen der Blende 22 und der Mittenebene 32 des Düsenkanals 28.

In der Ebene der Düsenaustrittsöffnung 30 oder in einer dazu parallelen Ebene betrachtet kann der Versatz 34 also gegenüber der Ebene 36' der an dem Düsenkanal 38 angrenzenden Fläche 36 der zweiten Düsenlippe 26 um einen Betrag 38 vorstehen, der im Bereich des Betrages 40 liegt, um den die Blende 22 gegenüber der an den Düsenkanal 28 angrenzenden Fläche 42 der ersten Düsenlippe 24 vorsteht.

Der Versatz 34 beginnt in Richtung des Suspensionsstrahles 44 betrachtet vor der Blende 22. Dabei erstreckt sich der Versatz 34 in Richtung des Suspensionsstrahles 44 betrachtet über das mit der Blende 22 versehene Ende der ersten Düsenlippe 24 hinaus.

Der in Richtung des Suspensionsstrahles 44 betrachtet vor der Blende 22 liegende Abschnitt des Versatzes 34 ist kürzer als der dahinterliegende Abschnitt.

Der Übergang zwischen der an dem Düsenkanal 28 angrenzenden Fläche 36 der zweiten Düsenlippe 26 und dem Versatz 34 ist vorteilhafterweise gerundet, wie dies in der Figur 2 durch einen mit "R" bezeichneten Pfeil angedeutet ist. Auch der Übergang zwischen der Flanke 46 und dem sich daran anschließenden zur Mittenebene 32 parallelen Abschnitt des Versatzes 34 ist wieder gerundet. Auch diese Rundung ist wieder durch einen mit "R" bezeichneten Pfeil angedeutet.

Wie anhand der Figur 2 zu erkennen ist, beginnt der Versatz 34 in einem Abstand I' vor der Blende 22.

### Bezugszeichenliste

- 10: Blende
- 12: Erste Düsenlippe
- 14: Zweite Düsenlippe
- 16: Suspensionsstrahl
- 18: Stoffauflauf
- 20: Düse
- 22: Blende
- 24: Erste Düsenlippe
- 26: Zweite Düsenlippe
- 28: Düsenkanal
- 30: Düsenaustrittsöffnung
- 32: Mittenebene
- 34: Versatz
- 36: Fläche
- 36': Ebene
- 38: Betrag
- 40: Betrag
- 42: Fläche
- 44: Suspensionsstrahl
- 46: Flanke

- K: Strahlkontraktion
- l': Abstand

## Patentansprüche

1. Stoffauflauf (18) für eine Maschine zur Herstellung einer Faserstoffbahn, insbesondere Papier- oder Kartonbahn, mit einer Düse (20) zur Erzeugung eines Suspensionsstrahles, die eine mit einer Blende (22) versehene erste Lippe (24) und eine dieser gegenüberliegende zweite Lippe (26) umfasst, wobei zwischen den beiden Düsenlippen (24, 26) ein Düsenkanal (28) definiert und die Blende (22) im Bereich der Düsenaustrittsöffnung (30) vorgesehen ist, wobei die zweite Düsenlippe (26) einen zur Mittenebene (32) des Düsenkanals (28) hin vorspringenden Versatz (34) aufweist, wobei der Versatz (34) in Richtung des Suspensionsstrahles (44) betrachtet vor der Blende (22) beginnt und wobei sich der Versatz (34) in Richtung des Suspensionsstrahles (44) betrachtet über das mit der Blende (22) versehene Ende der ersten Düsenlippe (24) hinaus erstreckt,
**dadurch gekennzeichnet,**
**dass** in Richtung des Suspensionsstrahles (44) betrachtet der vor der Blende (22) liegende Abschnitt der Versatzes (34) kürzer ist als der hinter der Blende (22) liegende Abschnitt des Versatzes (34).

2. Stoffauflauf (18) nach Anspruch 1,
**dadurch gekennzeichnet,**
**dass** in der Ebene der Düsenaustrittsöffnung (30) oder in einer dazu parallelen Ebene betrachtet der Abstand zwischen dem Versatz (34) und der Mittenebene (32) des Düsenkanals (28) zumindest im Wesentlichen gleich groß ist wie der Abstand zwischen der Blende (22) und der Mittenebene (32) des Düsenkanals (28).

3. Stoffauflauf (18) nach Anspruch 1 oder 2,
**dadurch gekennzeichnet,**
**dass** in der Ebene der Düsenaustrittsöffnung (30) oder in einer dazu parallelen Ebene betrachtet der Versatz (34) gegenüber der Ebene (36') der an den Düsenkanal (28) angrenzenden Fläche (36) der zweiten Düsenlippe (26) um einen Betrag (38) vorsteht, der im Bereich des Betrages (40) liegt, um den die Blende (22) gegenüber der an den Düsenkanal (28) angrenzenden Fläche (42) der ersten Düsenlippe (24) vorsteht.

4. Stoffauflauf (18) nach Anspruch 3,
**dadurch gekennzeichnet,**
**dass** der Versatz (34) und die Blende (22) jeweils um einen Betrag im Bereich von etwa 0,2 bis etwa 0,6 mm vorstehen.

5. Stoffauflauf (18) nach Anspruch 4,
**dadurch gekennzeichnet,**
**dass** der Versatz (34) und die Blende (22) jeweils um einen Betrag im Bereich von etwa 0,5 bis etwa 0,3 mm vorstehen.

6. Stoffauflauf (18) nach einem der vorhergehenden Ansprüche,
**dadurch gekennzeichnet,**
**dass** der Übergang zwischen der an den Düsenkanal (28) angrenzenden Fläche (36) der zweiten Düsenlippe (26) und dem Versatz (34) gerundet ist.

## Claims

1. Headbox (18) for a machine for producing a fibrous web, in particular a paper or board web, having a nozzle (20) for producing a suspension jet, which comprises a first lip (24) provided with a baffle (22) and a second lip (26) opposite the first, a nozzle channel (28) being defined between the two nozzle lips (24, 26) and the baffle (22) being provided in the region of the nozzle outlet opening (30), the second nozzle lip (26) having an offset (34) projecting towards the mid-plane (32) of the nozzle channel (28), the offset (34), as viewed in the direction of the suspension jet (44), beginning in front of the baffle (22), and the offset (34), as viewed in the direction of the suspension jet (44), extending beyond that end of the first nozzle lip (24) which is provided with the baffle (22),
**characterized in that**,
as viewed in the direction of the suspension jet (44), that section of the offset (34) which lies in front of the baffle (22) is shorter than that section of the offset (34) which lies behind the baffle (22).

2. Headbox (18) according to Claim 1,
**characterized in that**
as viewed in the plane of the nozzle outlet opening (30) or a plane parallel thereto, the distance between the offset (34) and the mid-plane (32) of the nozzle channel (28) is at least substantially as large as the distance between the baffle (22) and the mid-plane (32) of the nozzle channel (28).

3. Headbox (18) according to Claim 1 or 2,
**characterized in that**
as viewed in the plane of the nozzle outlet opening (30) or a plane parallel thereto, the offset (34) projects with respect to the plane (36') of the surface (36) of the second nozzle lip (26) that adjoins the nozzle channel (28) by an amount (38) which lies within the range of the amount (40) by which the baffle (22) projects with respect to the surface (42) of the first nozzle lip (24) that adjoins the nozzle channel (28).

4. Headbox (18) according to Claim 3,
**characterized in that**
the offset (34) and the baffle (22) in each case project by an amount in the range from about 0.2 to about 0.6 mm.

5. Headbox (18) according to Claim 4,
**characterized in that**
the offset (34) and the baffle (22) in each case project by an amount in the range from about 0.5 to about 0.3 mm.

6. Headbox (18) according to one of the preceding claims,
**characterized in that**
the transition between that surface (36) of the second nozzle lip (26) which adjoins the nozzle channel (28) and the offset (34) is rounded.

## Revendications

1. Caisse de tête (18) pour une machine de fabrication d'une nappe fibreuse, en particulier d'une nappe de papier ou de carton, comprenant une buse (20) pour produire un jet de suspension, qui comprend une première lèvre (24) pourvue d'un diaphragme (22) et une deuxième lèvre (26) opposée à celle-ci, un canal de buse (28) étant défini entre les deux lèvres de buse (24, 26) et le diaphragme (22) étant prévu dans la région de l'ouverture de sortie de buse (30), la deuxième lèvre de buse (26) présentant un décalage (34) saillant vers le plan médian (32) du canal de buse (28), le décalage (34), vu dans la direction du jet de suspension (44), commençant avant le diaphragme (22) et le décalage (34), vu dans la direction du jet de suspension (44), s'étendant au-delà de l'extrémité de la première lèvre de buse (24) pourvue du diaphragme (22),
**caractérisée en ce que**
vu dans la direction du jet de suspension (44) la portion du décalage (34) située avant le diaphragme (22) est plus courte que la portion du décalage (34) située derrière le diaphragme (22).

2. Caisse de tête (18) selon la revendication 1,
**caractérisée en ce que**
vu dans le plan de l'ouverture de sortie de buse (30) ou dans un plan parallèle à celui-ci, la distance entre le décalage (34) et le plan médian (32) du canal de buse (28) est au moins essentiellement identique à la distance entre le diaphragme (22) et le plan médian (32) du canal de buse (28).

3. Caisse de tête (18) selon la revendication 1 ou 2,
**caractérisée en ce que**
vu dans le plan de l'ouverture de sortie de buse (30) ou dans un plan parallèle à celui-ci, le décalage (34) dépasse, par rapport au plan (36') de la surface (36) adjacente au canal de buse (28) de la deuxième lèvre de buse (26) d'une distance (38) qui est de l'ordre de la distance (40) de laquelle le diaphragme (22) dépasse par rapport à la surface (42) de la première lèvre de buse (24) adjacente au canal de buse (28).

4. Caisse de tête (18) selon la revendication 3,
**caractérisée en ce que**
le décalage (34) et le diaphragme (22) dépassent à chaque fois d'une distance de l'ordre d'environ 0,2 à environ 0,6 mm.

5. Caisse de tête (18) selon la revendication 4,
**caractérisée en ce que**
le décalage (34) et le diaphragme (22) dépassent à chaque fois d'une distance de l'ordre d'environ 0,5 à environ 0,3 mm.

6. Caisse de tête (18) selon l'une quelconque des revendications précédentes,
**caractérisée en ce que**
la transition entre la surface (36) adjacente au canal de buse (28) de la deuxième lèvre de buse (26) et le décalage (34) est arrondie.
